# EUROPÄISCHE PATENTSCHRIFT

(11) **EP 1 112 788 B1**
(45) Veröffentlichungstag und Bekanntmachung des Hinweises auf die Patenterteilung: **27.03.2002**
(21) Anmeldenummer: 99124175.3
(22) Anmeldetag: 03.12.1999
(51) Int. Cl.: B21D 11/18, B21D 13/02, B21D 11/07

(54) **Vorrichtung zum schrittweisen Biegen von Metallblech oder Metallbändern**
Device for stepwise bending of metal sheets or strips
Dispositif de cintrage pas à pas des tôles ou des bandes métalliques

(43) Veröffentlichungstag der Anmeldung: 04.07.2001
(73) Patentinhaber: Acera S.A., 1840 Luxembourg (LU)
(72) Erfinder: Feijen, Hendricus Hubertus, 3620 Lanaken (BE)
(74) Vertreter: Gille Hrabal Struck Neidlein Prop Roos

(56) Entgegenhaltungen:
- DE-A- 19 802 589
- PATENT ABSTRACTS OF JAPAN vol. 016, no. 195 (M-1246), 12. Mai 1992 (1992-05-12) & JP 04 028421 A (HITACHI LTD), 31. Januar 1992 (1992-01-31)
- PATENT ABSTRACTS OF JAPAN vol. 005, no. 093 (M-074), 17. Juni 1981 (1981-06-17) & JP 56 039124 A (NIPPON KOKAN KK), 14. April 1981 (1981-04-14)

## Beschreibung

Die Erfindung betrifft eine Vorrichtung zum schrittweisen Biegen von Metallblech oder aus Metallblech bestehenden Bändern in Trapezform, welche die Merkmale des Oberbegriffes des Patentanspruches 1 aufweist.

Eine Vorrichtung dieser Gattung ist bekannt (DE 198 02 589 A1 und WO 99/37417). Bei dieser bekannten Vorrichtung sind die vor und hinter dem für die Durchführung des Biegevorganges vorgesehenen unteren Druckzylinder und dem diesem zugehörigen Preßstempel angeordneten Ambosse und die diesen zugeordneten oberen Druckzylindern in horizontaler Richtung in der Maschine verschiebbar gelagert, um der durch den Biegevorgang hervorgerufenen Kürzung der Länge des Metallbleches spannungsfrei folgen zu können. Es hat sich jedoch gezeigt, daß eine horizontale Verschiebbarkeit der Ambosse und zugehörigen Druckzylinder konstruktiv sehr aufwending und somit unnötig kostspielig ist. Ein weiteres Problem besteht darin, daß die vorbekannte schrittweise arbeitende Vorrichtung verhältnismäßig langsam ist.

Der Erfindung liegt die Aufgabe zugrunde, eine Biegevorrichtung der eingangs genannten Gattung einfacher und damit preisgünstiger und wirtschaftlicher betreibbar auszubilden, die zudem eine höhere Arbeitsgeschwindigkeit zuläßt.

Diese Aufgabe wird mit einer Vorrichtung gelöst, welche die Merkmale des Patentanspruches 1 aufweist.

Vorteilhafte Ausgestaltungen und Weiterbildungen der Erfindung sind Gegenstand der Unteransprüche.

Dadurch, daß nur die zum Festhalten des zu biegenden Bleches vorgesehenen Klemmbacken in horizontaler Richtung verschiebbar gelagert zu werden brauchen, ist eine einfache, jedoch sehr robuste Konstruktion möglich. Auch lassen sich die bewegbar gelagerten Klemmbacken ohne großen Aufwand bei Bedarf austauschen.

Diese Bauweise führt auch dazu, daß die Vorlauf- und Durchsatzgeschwindigkeit des schrittweise vorlaufenden und zwischen jedem Vorlaufschritt gebogenen Bandmaterial erhöht werden kann, beispielsweise um eine Zehnerpotenz, d. h. etwa um das Zehnfache.

Die Stellzylinder dienen primär dazu, die Klemmbacken nach jedem Klemmschritt in deren horizontale Ausgangsposition zurückzufahren. Wenn die Stellzylinder doppelseitig wirkend ausgebildet sind, können sie aber auch benutzt werden, um die durch den Biegevorgang bedingten horizontalen Bewegungen zumindest zu unterstützen.

Wenn die Ambosse der Biegevorrichtung einzeln senkrecht verstellbar gelagert sind, läßt sich die Vorrichtung vielseitig verwenden, weil unterschieliche Formen wie Trapezformen gebogen werden können und der jeweils gebogene Trapezabschnitt einfacher aus der Vorrichtung entfernt werden kann, auch wenn seine Form asymmetrisch ist.

In der Zeichnung ist ein Ausführungsbeispiel der erfindungsgemäßen Vorrichtung zum schrittweisen Biegen von aus Metallblech bestehenden Bändern schematisch dargestellt, und zwar zeigt
- Fig. 1: eine Seitenansicht der Vorrichtung, wobei sich die einzelnen Teile derselben in der Ausgangsposition zum Biegen eines Blechabschnittes befinden,
- Fig. 2: eine Ansicht wie in Fig. 1, wobei der in der Zeichnung gezeigte Blechabschnitt in einem nächsten Arbeitsschritt in Trapezform gebogen wurde,
- Fig. 3: eine Ansicht wie in Fig. 1 und 2, wobei der obere Preßstempel nach Beendigung eines Biegevorganges zurückgezogen wurde und der eine Amboß nach unten weggefahren ist, um den gebogenen Blechabschnitt nach rechts aus der Biegevorrichtung herausbewegen zu können, während die Klemmbacken im Bereich des anderen Ambosses voneinander gelöst sind, um die Vorbewegung des Bleches zu ermöglichen, und
- Fig. 4 bis 6: jeweils unterschiedliche Trapezformen, die mit der Vorrichtung gemäß Fig. 1 bis 3 gebogen werden können.

Auf einem ein Fundament der Vorrichtung bildenden Bett 1 sind im festen Abstand seitlich voneinander zwei Ambosse 2 und 3 befestigt. Diese Ambosse 2 und 3 sind einzeln gesteuert höhenverstellbar gelagert, wie durch senkrechte Doppelpfeile 6 und 7 angedeutet ist.

Die senkrechte Verstellung der Ambosse 2 und 3 erfolgt beispielsweise mittels nicht näher dargestellter hydraulischer Zylinder, insbesondere doppelt wirkender Zylinder.

Zwischen den Abossen 2 und 3 ist auf dem Bett 1 außerdem ein Druckzylinder 8 befestigt, der in einem festen Abstand zwischen den Ambossen 2 und 3 auf dem Bett 1 angeordnet ist. Dieser Druckzylinder 8 enthält einen einzeln gesteuert axial bzw. senkrecht bewegbaren Kolben 9, dessen senkrechte Bewegbarkeit durch einen Doppelpfeil 10 angedeutet ist.

Der Druckzylinder 8 weist ein Zylindergehäuse 11 auf, aus dem die Kolbenstange 12 des Kolbens 9 herausragt. Am äußeren Ende der Kolbenstange 12 ist eine als Auflage dienende Gegendruckplatte 13 befestigt.

Sowohl die beiden Ambosse 2 und 3 als auch der Druckzylinder 8 können unabhängig voneinander und damit einzeln betätigt bzw. senkrecht verstellt werden.

Oberhalb des Druckzylinders 8 ist ein Preßzylinder 14 angeordnet, welcher einen Preßstempel 15 aufweist, der ebenfalls einzeln gesteuert senkrecht und koaxial zum Druckzylinder 8 verstellbar ist, wie ein Doppelpfeil 16 andeutet.

Am unteren Ende und der Gegendruckplatte 13 des Druckzylinders 8 gegenüberliegend ist am Preßstempel 15 eine Druckplatte 17 befestigt, die mit der Gegendruckplatte 13 des Druckzylinders 8 in unten beschriebener Weise zusammenwirkt.

Oberhalb jedes Ambosses 2 bzw. 3 ist jeweils ein Druckzylinder 18 bzw. 19 angeordnet. Jeder Druckzylinder 18 bzw. 19 weist ein Zylindergehäuse 20 auf, in welchem axial verschiebbar ein Kolben 21 angeordnet ist, dessen aus dem Zylindergehäuse 20 ausfahrbare Kolbenstange 22 an ihrem äußeren Ende eine Druckplatte 23 aufweist, die jeweils einem der Ambosse 2 bzw. 3 gegenüberliegt

Die Kolben 21 der Druckzylinder 18 und 19 sind in Richtung der Längsachse des jeweiligen Druckzylinders aus- und einfahrbar, wie durch einen senkrechten Doppelpfeil 25 angedeutet.

Auf jedem Amboß 2 und 3 ist jeweils eine Klemmbacke 24 in horizontaler Richtung verschiebbar gelagert, wie durch Doppelpfeile 4 und 5 angedeutet.

Den Ambossen 2 und 3 jeweils gegenüberliegend ist an der Unterseite der Druckplatte 23 des betreffenden Druckzylinders 18 bzw. 19 eine weitere Klemmbacke 30 in horizontaler Richtung verschiebbar gelagert, wie durch Doppelpfeile 26 angedeutet.

Die Klemmbacken 24 und 30 sind auf den Ambossen 2 und 3 bzw. an den Druckplatten 23 der Druckzylinder 18 und 19 in jeder beliebigen Weise horizontal verschiebbar gelagert. Vorzugsweise ist jedoch eine Gleitlagerung vorgesehen, um die für die gewünschte Klemmwirkung erforderliche Flächenpressung zwischen den gegeneinander bewegbaren Teilen so gering wie möglich zu halten.

Obwohl es für die Funktionsfähigkeit der erfindungsgemäßen Vorrichtung ausreicht, wenn die Klemmbacken 24 und 30 an dem jeweiligen Amboß 2 bzw. 3 und dem jeweiligen Druckzylinder 18 bzw. 19 in horizontaler Richtung frei verschiebbar gelagert sind, ist jede Klemmbacke 24 und 30 jeweils mit einer eigenen Stelleinrichtung, vorzugsweise mit einem doppeltwirkenden hydraulischen Stellzylinder 31, versehen. Jeder Stellzylinder 31 ist mit der jeweiligen Klemmbacke 24 bzw. 30, der er zugeordnet ist, über eine nicht näher dargestellte Verbindung 32 - vorzugsweise mechanisch - verbunden.

Bei der in Fig. 1 bis 3 schematisch dargestellten Ausführungsform der Biegevorrichtung weisen die Druckplatte 17 sowie die Klemmbacken 24 nach einem Biegeradius für in Trapezform zu biegende Bleche 27 abgerundete Kanten 28 auf. Die jeweils gegenüberliegende Gegendruckplatte 13 bzw. Backen 23 brauchen nicht mit derartigen Biege-Kanten versehen zu sein, weil um deren Kanten keine Biegung des zu verformenden Bandmaterials bzw. Bleches 27 erfolgt. Die Druckplatte 17 und die Klemmbacken 24 können beliebig je nach dem jeweils gewünschten Biegeradius oder Profilmaß des Bandmaterials bzw. Bleches 27 ausgewechselt werden.

Zum Biegen in Trapezform wird in die gemäß Fig. 1 geöffnete Biegevorrichtung zunächst ein flaches Bandmaterial wie ein Blech 27 von links nach rechts eingeschoben und in der gewünschten Biegeposition angehalten. Sodann werden die Ambosse 2 und 3 sowie die Druckzylinder 18 und 19 ausgefahren, um das zunächst noch flache Bandmaterial bzw. Blech 27 in dem nun zu biegenden Abschnitt zwischen den Klemmbacken 24 der Ambosse 2 und 3 und den Klemmbacken 30 der Druckzylinder 18, 19 festzuhalten. Gleichzeitig oder auch danach werden die Gegendruckplatte 13 des Druckzylinders 8 sowie die Druckplatte 17 des Preßstempels 15 in Position gebracht, damit sie das Bandmaterial bzw. Blech 27 ebenfalls von oben und unten beidseitig erfassen und festhalten.

Danach wird der Preßstempel 15 weiter ausgefahren und zugleich der Kolben 9 des Druckzylinders 8 zurückgezogen, um den zwischen den Ambossen 2 und 3 befindlichen Teil des Bleches 27 zu verformen, wie Fig. 2 zeigt. Dabei wird das Blech 27 in die aus Fig. 2 ersichtliche Trapezform verformt, wobei das Blech 27 über die abgerundeten Kanten 28 der Druckplatte 17 sowie der Klemmbacken 24 schonend und damit ohne ins Gewicht fallende Tiefzieheffekte gebogen wird. Um die sich durch das Biegen ergebende Verkürzung der Länge des Bleches 27 zuglos auszugleichen, werden die auf den Ambossen 2 und 3 sowie den diesen zugeordneten Druckzylindern 18 und 19 angeordneten Klemmbacken 24 bzw. 30 in Richtung der Doppelpfeile 4, 5 und 26 aufeinander zu bewegt.

Da das Blech 27 zwischen den einzelnen Klemmbacken frei liegt, behält es hier seine ursprüngliche Form und kann daher gerade verlaufende Flanken eines Trapez-Profils bilden.

Obwohl die Bewegung der Klemmbacken 24 und 30 auch antriebslos erfolgen kann, ist es vorzuziehen, diese Bewegungen mittels der Stellzylinder 31 feinfühlig und individuell zu steuern, zumindest aber zu unterstützen.

Ist der beschriebene, einen Biege-Schritt bildende Biegevorgang des Bleches 27 abgeschlossen, kehren die beweglichen Teile der Biegevorrichtung in die in Fig. 1 gezeigt Ausgangsposition zurück und geben das Blech für einen weiteren Vorlaufschritt frei. Dabei wird der Amboß 3 in die in Fig. 3 gezeigte Position zurückgefahren, um den trapezförmig gebogenen Abschnitt des Bleches 27 aus dem Biegebereich der Vorrichtung in Richtung des Pfeiles 29 herausbewegen zu können und damit das Blech 27 um einen weiteren Biegeschritt für den nächsten Biegevorgang - in Fig. 3 gesehen von links nach rechts - vorzubewegen. Der nächste schrittweise Biegevorgang erfolgt wie zuvor beschrieben.

Da bei der erfindungsgemäßen Biegevorrichtung sowohl die Ambosse 2 und 3 und die mit diesen zusammenwirkenden Druckzylinder 18 und 19 als auch der Druckzylinder 8 und der mit diesem zusammenwirkende Preßzylinder 14 einzeln und individuell einstellbar und verstellbar sind, lassen sich unterschiedlich tiefe und auch asymmetrische Trapezformen biegen, wie die Figuren 4 bis 6 zeigen. So lassen sich beispielsweise Trapezquerschnitte, die am äußeren Ende eines gebogenen Bandmaterials oder Bleches nur die halbe Höhe wie im mittleren oder sonstigen Bereich aufweisen, herstellen, d. h. Trapezquerschnitte, wie sie in den Figuren 5 und 6 gezeigt sind. Derartige Querschnitte oder Formen sind für die Stege von Profilstäben oder Profilträgern, welche einen trapezförmigen mittleren Steg aufweisen, von Interesse. Derartige Profilstäbe oder Träger weisen vorzugsweise eine geschweißte Konstruktion auf, d. h. derartige Träger haben trapezförmige gebogene Stege aus Bandmaterial, welche zwischen aus unverformtem Bandmaterial bestehende Gurte eingeschweißt sind.

Zum Biegen des Bleches 27 wird dieses pro Biege-Schritt in drei Abschnitten zwischen miteinander zusammenwirkenden Klemmbacken festgehalten und dazwischen frei verformt, so daß eine Trapezform erzielt wird. Die schräg verlaufenden Flanken der Trapeze erhalten keine Verformung, sondern bleiben gerade, wie das zulaufende Blechmaterial.

Vorstehend ist die erfindungsgemäße Vorrichtung zum Biegen von nach unten weisenden Trapezabschnitten erläutert worden. Sie könnte aber auch die Trapezabschnitte nach oben ausformen. In diesem Falle müßten lediglich die Druckplatte 17 und die Gegendruckplatte 13 gegeneinander ausgetauscht werden, ebenso wie die Klemmbacken 24 und 30 miteinander zu vertauschen wären.

## Patentansprüche

1. Vorrichtung zum schrittweisen Biegen von Metallblech oder aus Metallblech bestehenden Bändern (27) in Trapezform, mit einem unteren Druckzylinder (8), der einen senkrecht zu einem horizontalen Maschinenbett (1) verfahrbaren Kolben (9) enthält, an dessen Kolbenstange (12) eine Druck-Auflage (13) angeordnet ist, mit einem in axialer Richtung zum unteren Druckzylinder (8) verfahrbaren Preßstempel (15) sowie mit je einem in Vorlaufrichtung der schrittweise zu verformenden Bänder (27) im Abstand vor und hinter dem unteren Druckzylinder (8) und dem Preßstempel (15) vorgesehenen Paar Klemmelemente (2, 18; 3, 19), bestehend aus einem unteren Amboß (2, 3) und einem oberen Druckzylinder (18, 19) mit ausfahrbarer Kolbenstange (22) und daran angeordneter Klemmbacke (30), die jeweils einer am oberen Ende des betreffenden Ambosses (2; 3) befindlichen weiteren Klemmbacke (24) gegenüberliegt,
**dadurch gekennzeichnet,**
**daß** die beiden Ambosse (2; 3) und die dazugehörigen oberen Druckzylinder (18; 19) in festem Abstand zum unteren Druckzylinder (8) und zum Preßstempel (15) angeordnet sind und daß die an den Ambossen (2; 3) sowie den oberen Druckzylindern (18; 19) angeordneten Klemmbacken (24; 30) horizontal verschiebbar gelagert sind.

2. Vorrichtung nach Anspruch 1, **dadurch gekennzeichnet, daß** jeder Klemmbacke (24; 30) je ein die horizontalen Bewegungen zumindest unterstützender Stellzylinder (31) zugeordnet ist.

3. Vorrichtung nach Anspruch 2, **dadurch gekennzeichnet, daß** jeder Stellzylinder (31) ein hydraulischer Zylinder ist.

4. Vorrichtung nach Anspruch 2 oder 3, **dadurch gekennzeichnet, daß** jeder Stellzylinder (31) doppelseitig mit Druckmittel beaufschlagbar und somit in beiden Stellrichtungen antreibbar ist.

5. Vorrichtung nach einem der Ansprüche 1 bis 4, **dadurch gekennzeichnet, daß** jede Klemmbacke (24; 30) mittels eines Gleitlagers am Amboß (2; 3) bzw. dem oberen Druckzylinder (18; 19) abgestützt ist.

6. Vorrichtung nach einem der Ansprüche 1 bis 5, **dadurch gekennzeichnet, daß** zumindest einer der Ambosse (2; 3) in axialer Richtung (6; 7) verstellbar ist.

7. Vorrichtung nach einem der Ansprüche 1 bis 6, **dadurch gekennzeichnet, daß** die diversen Antriebsmittel jeweils einzeln, gruppenweise oder insgesamt gemeinsam steuerbar verstellbar sind.

## Claims

1. Apparatus for progressively bending sheet metal or strips (27) made of sheet metal into a trapezoidal shape, having a bottom pressure cylinder (8), which contains a piston (9), which is displaceable at right angles to a horizontal machine bed (1) and has a pressure rest (13) disposed on its piston rod (12), having a pressure ram (15), which is displaceable in axial direction relative to the bottom pressure cylinder (8), as well as having one pair of clamping elements (2, 18; 3, 19) each provided, in approach direction of the strips (27) to be progressively shaped, at a distance upstream and downstream of the bottom pressure cylinder (8) and the pressure ram (15) and comprising a bottom anvil (2, 3) and a top pressure cylinder (18, 19) with extendable piston rod (22) and clamping jaw (30) disposed thereon, which clamping jaw lies in each case opposite a further clamping jaw (24) situated on the top end of the respective anvil (2; 3),
**characterized in**
**that** the two anvils (2; 3) and the associated top pressure cylinders (18; 19) are disposed at a fixed distance from the bottom pressure cylinder (8) and from the pressure ram (15) and that the clamping jaws (24; 30) disposed on the anvils (2; 3) and on the top pressure cylinders (18; 19) are supported in a horizontally displaceable manner.

2. Apparatus according to claim 1, **characterized in that** associated with each clamping jaw (24; 30) is a positioning cylinder (31), which at least assists the horizontal movements.

3. Apparatus according to claim 2, **characterized in that** each positioning cylinder (31) is a hydraulic cylinder.

4. Apparatus according to claim 2 or 3, **characterized in that** each positioning cylinder (31) is bilaterally loadable with pressure medium and hence drivable in both positioning directions.

5. Apparatus according to one of claims 1 to 4,
**characterized in that** each clamping jaw (24; 30) is supported by means of a sliding bearing on the anvil (2; 3) and/or the top pressure cylinder (18; 19).

6. Apparatus according to one of claims 1 to 5,
**characterized in that** at least one of the anvils (2; 3) is adjustable in axial direction (6; 7).

7. Apparatus according to one of claims 1 to 6,
**characterized in that** the various driving means are adjustable in each case individually, in groups or as a whole jointly in a controllable manner.

## Revendications

1. Dispositif pour le cintrage progressif de tôle métallique ou de bandes (27) à base de tôle métallique sous la forme de trapèze avec un vérin hydraulique (8) inférieur, qui contient un piston (9) coulissant perpendiculairement à un socle de machine (1) horizontal, piston sur la tige duquel (12) est disposé un support à pression (13), avec un poinçon (15) se déplaçant dans le sens axial par rapport au vérin hydraulique (8) inférieur et avec respectivement une paire d'éléments de serrage (2, 18, 3, 19) prévus dans le sens d'avancement des bandes (27) à déformer progressivement à une certaine distance en avant et en arrière du vérin hydraulique inférieur (8) et du poinçon (15), éléments de serrage comprenant une enclume (2, 3) inférieure et un vérin hydraulique (18, 19) supérieur avec une tige de piston (22) déployable et une mâchoire de serrage (30) disposée dessus, -qui fait face respectivement à une autre mâchoire de serrage (24) se trouvant sur l'extrémité supérieure de l'enclume (2 ; 3) concernée, **caractérisé en ce que** les deux enclumes (2 ; 3) et les vérins hydrauliques (18 ; 19) supérieurs correspondants sont disposés à une distance fixe du vérin hydraulique (8) inférieur et du poinçon (15) et **en ce que** les mâchoires de serrage (24 ; 30) disposées sur les enclumes (2 ; 3) et les vérins hydrauliques (18 ; 19) supérieurs sont logés de façon à pouvoir coulisser horizontalement.

2. Dispositif selon la revendication 1, **caractérisé en ce qu'**à chaque mâchoire de serrage (24 ; 30) est attribué un vérin de réglage (31) avec au moins la fonction d'assister les mouvements horizontaux.

3. Dispositif selon la revendication 2, **caractérisé en ce que** chaque vérin de réglage (31) est un vérin hydraulique.

4. Dispositif selon la revendication 2 ou 3, **caractérisé en ce que** chaque vérin de réglage (31) est sollicité sur les deux côtés avec un moyen de pression et peut ainsi être entraîné dans les deux sens de réglage.

5. Dispositif selon l'une quelconque des revendications 1 à 4, **caractérisé en ce que** chaque mâchoire de serrage (24 ; 30) est soutenue au moyen d'un palier lisse sur l'enclume (2 ; 3) ou sur le vérin hydraulique (18 ; 19) supérieur.

6. Dispositif selon l'une quelconque des revendications 1 à 5, **caractérisé en ce qu'**au moins l'une des enclumes (2 ; 3) est réglable dans le sens axial (6 ; 7).

7. Dispositif selon l'une quelconque des revendications 1 à 6, **caractérisé en ce que** les divers moyens d'entraînement peuvent être réglés avec une possibilité de contrôle individuel, groupé ou collectif.
